# EUROPÄISCHE PATENTSCHRIFT

(11) **EP 1 277 898 B1**
(45) Veröffentlichungstag und Bekanntmachung des Hinweises auf die Patenterteilung: **27.04.2005**
(21) Anmeldenummer: 02015029.8
(22) Anmeldetag: 05.07.2002
(51) Int. Cl.: E04H 13/00

(54) **Verfahren zur Sanierung von Gräbern**
Method of decontaminating graves
Procédé de décontamination de tombeaux

(30) Priorität: 16.07.2001 DE 10133814; 16.04.2002 DE 10217004
(43) Veröffentlichungstag der Anmeldung: 22.01.2003
(73) Patentinhaber: Hilgart, Manfred, Dr., 93161 Sinzing (DE)
(72) Erfinder: Hilgart, Manfred, Dr., 93161 Sinzing (DE)
(74) Vertreter: Graf, Helmut, Dipl.-Ing.

(56) Entgegenhaltungen:
- DE-A- 19 500 312
- DE-A- 19 539 109
- US-A- 2 235 185
- US-A- 5 408 787

## Beschreibung

Die Erfindung bezieht sich auf ein Verfahren gemäß Oberbegriff Patentanspruch 1.

Bei Friedhöfen, die in Böden mit schlechter Wasserdurchlässigkeit angelegt wurden, bereitet das in die Gräber eindringende und sich dort stauende Sickerwasser oftmals große Probleme. Als Folge der Stauwasseransammlung und des damit einhergehenden Sauerstoffmangels ist eine vollständige Verwesung der Leichen nicht gewährleistet (Problem der "Wachsleichen"). Es besteht hier ein erheblicher Sanierungsbedarf. Betroffen sind insbesondere viele ältere Friedhöfe, bei denen aufwendige und groß angelegte Sanierungsmaßnahmen, die auch nur mit schwererem Gerät durchführbar wären, schon aus Platz- und Kostengründen ausscheiden.

Bekannt ist der Aufbau einer Gruft in der Weise, dass unterhalb einer perforierten Bodenplatte ein mit Kies gefüllter Raum gebildet ist (US-A-2,235,185).

DE-A-195 00 312 offenbart ein Verfahren zum Sanieren einer Friednofsfläche, bei der zumindest ein unterer Teil der Grabschächte unter dem Wasserspiegel liegt, indem Gäben bis zu einer Tiefe, die geringer ist als die Grabschacttiefe, ausgehoben werden.

Aufgabe der Erfindung ist es, ein Verfahren aufzuzeigen, mit dem ein kostengünstiges Sanieren von Gräbern möglich ist. Zur Lösung dieser Aufgabe ist ein Verfahren entsprechend dem Patentanspruch 1 ausgebildet.

Der mit dem erfindungsgemäßen Verfahren unterhalb der eigentlichen Grabgrubensohle geschaffene Pufferraum ermöglicht eine vorübergehende Aufnahme von größeren Mengen an Sickerwasser, die insbesondere in der kühleren Jahreszeit durch die fehlende oder verminderte Verdunstung an die Umgebung anfallen, so daß dieses im Pufferraum zwischengespeicherte Sickerwasser langsam in den umgebenden Boden versickern kann, und zwar auch dann, wenn dieser Boden nur eine geringe Durchlässigkeit aufweist. Ein Überfluten des Grabgrubenbereichs und des Sarginnenraumes oberhalb des Pufferraumes mit Sickerwasser ist wirksam verhindert. Das erfindungsgemäße Verfahren hat den großen Vorteil, daß mit ihm auch im Grabbestand eines Friedhofes und dort gezielt nach Bedarf, d.h. ggfls. auch beschränkt auf einzelne Gräber eine Sanierung durchgeführt werden, was im Einzelfall die Sanierungskosten erheblich verringert. Der die Grabgrube umgebende standfeste natürliche Boden bleibt bei dem Verfahren erhalten, was für eine sichere Fundamentierung der Grabsteine von entscheidender Bedeutung ist.

Weiterbildungen der Erfindung sind Gegenstand der Unteransprüche. Die Erfindung wird im folgenden anhand der Figuren an einem Ausführungsbeispiel näher erläutert.
Es zeigen:
- Fig. 1: vier Grabgruben gemäß der Erfindung im Querschnitt;
- Fig. 2: in einem Mengen-Zeitdiagramm den Niederschlag und die von dem Pufferraum aufgenommene Sickerwassermengen über einen Zeitraum von mehreren Monaten.

In der Figur 1 ist eine obere Bodenschicht 1 mit geringer Durchlässigkeit dargestellt. In dieser Bodenschicht 1 ist eine Grabgrube 2 ausgehoben, und zwar mit einer Tiefe, die über das Niveau einer vorgeschriebenen Grabgrubensohle 3 hinausgeht, so daß unterhalb dieser Grabgrubensohle 3, auf der der Sarg 4 aufsteht, ein Pufferraum 2' entsteht, der zur vorübergehenden Aufnahme von Sickerwasser dient. Der Aushub erfolgt derart, daß ein die jeweilige Grabgrube umgebender standfester bzw. nicht geöffneter Bodenbereich aus dem natürlichen Boden 1 erhalten bleibt. Der Pufferraum 2' ist mit einem geeigneten Material, welches bei ausreichender Standfestigkeit möglichst große Hohlräume oder einen hohen Grobporenanteil garantiert, ausgefüllt, beispielsweise mit Kies, vorzugsweise auch zumindest teilweise mit Sand als Filtermedium. Zur weiteren Filterung und Bindung etwaiger bei der Verwesung austretender Schadstoffe, sind dem Filtermedium beispielsweise noch zusätzliche Bindemittel oder Adsorptionsstoffe (z.B. Aktivkohle) zugesetzt.

Die Tiefe des Pufferraumes 2' und damit das Volumen dieses Pufferraumes sind unter Berücksichtigung der klimatischen Verhältnisse und der Sickerleistung des Bodens 1 so gewählt, daß das in niederschlagsreichen und kälteren Monaten verstärkt anfallende Sickerwasser möglichst vollständig im Pufferraum 2' solange zwischengespeichert wird, bis es in trockeneren Witterungsperioden vom Boden 1 aufgenommen wird und in tiefere Bodenschichten versickert. Die Grabgrubensohle 3 liegt beispielsweise bei einer Tiefe von 190 cm und der Boden des Pufferraumes 2' auf einer Tiefe von 225 cm, so daß sich z.B. bei einem Grobporenanteil von 25 % und einer Grabgrubengröße von 2,05 m x 0,85 m für den Pufferraum 2' ein Speichervolumen von ca. 150 Liter ergibt.

Die Figur 2 zeigt in einer Graphik die über eine längere Zeitperiode gemessene Niederschlagsmenge als Kurve 5. Weiterhin ist in dieser Graphik mit der Kurve 6 die vom Pufferraum 2' aufgenommene Stau- oder Sickerwassermenge dargestellt, wobei der deutliche Anstieg der Sickerwassermenge im Pufferraum 2' während der kälteren Jahreszeit festzustellen ist, in der die Sickerwassermenge durch die fehlende Verdunstung in die Umgebung ansteigt. Berücksichtigt ist in Kurve 6 ein Sickerwasser-Einzugsbereich der Grabgrube von 5 qm und eine Absickerung von 10 I/Tag in den schlecht durchlässigen Untergrund.

Zur Unterstützung des mit dem Pufferraum 2' angestrebten Sanierungseffektes wird die Grabgrube 2 mit einem Material verfüllt, welches einerseits aufgrund eines hohen Grobporenanteils eine gute Wasserdurchlässigkeit gewährleistet, andererseits aber aufgrund eines geringen Anteils von Ton oder Schluff auch ein gewisses Wasserrückhaltevermögen aufweist. Größere Niederschlagsmengen werden durch ein derart beschaffenes Material rasch abgeführt in den Pufferraum unter der Grabgrubensohle, kleinere Niederschläge dagegen jedoch noch im oberen Teil gebunden und der Verdunstung zugeführt. Ein derartiges Material ist beispielsweise schwach lehmiger Sand oder schwach schluffiger Sand, der durch Bodenaustausch zum Verfüllen der Grabgrube 2 verwendet wird.

Mit 7 ist in der Figur 1 noch eine Drainagebohrung angedeutet, die ausgehend von dem Boden des Pufferraumes 2' vertikal nach unten in den Untergrund eingebracht ist, und zwar bis in eine Schicht 8 mit größerer Wasserdurchlässigkeit.

Die Drainagebohrung 7 besitzt einen Querschnitt, der auf jeden Fall kleiner ist als die Breite der sich senkrecht zur Zeichenebene der Figur 1 erstreckenden Grabgrube 2. Die Drainagebohrung 7, die mit leichtem Gerät erstellt werden kann und von der auch mehrere ausgehend vom Pufferraum 2' vorgesehen sein können, ist wiederum mit einem Material verfüllt, welches einen hohen Grobporenanteil garantiert und daher für Wasser möglichst gut durchlässig ist.

Die Erfindung wurde voranstehend an einem Ausführungsbeispiel beschrieben. Es versteht sich, daß zahlreiche Änderungen sowie Abwandlungen möglich sind, die sich noch den Ansprüchen unterordnen lassen. So ist es beispielsweise auch möglich, den Pufferraum 2' durch Verwendung eines anderen, einen hohen Anteil an Poren oder Hohlräumen garantierenden Materials auszufüllen, beispielsweise mit entsprechenden, Hohlräume bildenden Formkörpern aus einem beständigen Material, z. B. aus Beton.

### Bezugszeichenliste

- 1: natürliche Bodenschicht, schlecht wasserdurchlässig
- 2: Grabgrube
- 2': Pufferraum
- 3: Grabgrubensohle
- 4: Sarg
- 5: Verlaufskurve Niederschlagsmenge
- 6: Verlaufskurve Stauwassermenge
- 7: Drainagebohrung
- 8: natürliche Bodenschicht, gut wasserdurchlässig

## Patentansprüche

1. Verfahren zur Sanierung von Gräbern mit einer wiederzuverfüllenden Grabgrube (2), **dadurch gekennzeichnet,**
**daß** die Grabgrube (2) bis unterhalb ein der Grabgrubensohle (3) entsprechendes Niveau so abgetieft wird, daß um die gesamte Grabgrube (2) ein diese umgebender ungeöffneter und standfester Bodenbereich verbleibt, und
**daß** der beim Abtiefen entstehende Raum zur Schaffung eines Pufferraumes (2') für anfallendes Sickerwasser bis auf Höhe der Grabgrubensohle (3) mit einem Material verfüllt wird, welches einen hohen Anteil an Grobporen und/oder Hohlräumen aufweist.

2. Verfahren nach Anspruch 1, **dadurch gekennzeichnet, daß** zur Erstellung des Pufferraumes Kies und/oder Sand verwendet wird, dem beispielsweise weitere filternde oder adsorbierende Stoffe (wie Aktivkohle) zugesetzt sind.

3. Verfahren nach Anspruch 1 oder 2, **dadurch gekennzeichnet, daß** ausgehend von dem Pufferraum (2') wenigstens eine Drainagebohrung (7) in den Boden (1) eingebracht wird, vorzugsweise bis auf eine zur Wasserführung geeignete Bodenschicht (8).

4. Verfahren nach einem der vorhergehenden Ansprüche, **dadurch gekennzeichnet, daß** die Grabgrube oberhalb des Pufferraumes (2') mit einem Material verfüllt wird, welches einerseits aufgrund eines hohen Grobporenanteils eine gute Wasserdurchlässigkeit gewährleistet, andererseits aber aufgrund eines geringen Anteils von Ton oder Schluff auch ein gewisses Wasserrückhaltevermögen besitzt, beispielsweise mit schwach lehmigen Sand oder schwach schluffigen Sand.

## Claims

1. Method for draining graves with a grave pit (2) that is to be refilled, **characterised in that**
the grave pit (2) is deepened to below a level corresponding to the grave pit floor (3) such that an unopened and stable soil area remains that surrounds the entire grave pit (2), and
that in order to create a buffer space (2') for any draining water, the space that arises during deepening is filled up to the height of the grave pit floor (3) with a material that has a high proportion of macropores and/or cavities.

2. Method in accordance with claim 1, **characterised in that** to produce the buffer space, pebbles and/or sand is used, to which are added for example further filtering or absorbent substances (such as activated carbon).

3. Method in accordance with claim 1 or 2, **characterised in that** starting from the buffer space (2'), at least one drainage bore hole (7) is inserted into the soil (1), preferably as far as a soil layer (8) that is suitable for bearing water.

4. Method in accordance with one of the preceding claims, **characterised in that** above the buffer space (2'), the grave pit is filled with a material which on the one hand ensures good water permeability on account of a high proportion of macropores, but on the other hand also has a certain water retention value on account of a low proportion of clay or coarse clay, for example with weakly loamy or weakly silty sand.

## Revendications

1. Procédé d'assainissement de tombes présentant une fosse à reremplir (2), **caractérisé en ce que** la fosse (2) est approfondie jusqu'en dessous d'un niveau correspondant au fond (3) de la fosse de façon qu'il subsiste autour de la totalité de la fosse (2) une zone de sol environnante, non ouverte et stable, et **en ce que** l'espace obtenu tors de l'approfondissement est, pour réaliser un volume tampon (2') pour l'eau d'infiltration qui se forme, rempli jusqu'à la hauteur du fond (3) de la fosse d'une matière qui présente une fraction élevée de pores grossiers et/ou de cavités.

2. Procédé suivant la revendication 1, **caractérisé en ce que**, pour la réalisation du volume tampon, on utilise du gravier et/ou du sable auquel sont ajoutées, par exemple, d'autres substances filtrantes ou adsorbantes (comme du charbon actif).

3. Procédé suivant l'une des revendications 1 et 2, **caractérisé en ce que**, à partir du volume tampon (2'), au moins un forage de drainage (7) est introduit dans le sol (1), de préférence jusqu'à une couche de sol (8) appropriée pour le passage d'eau.

4. Procédé suivant l'une des revendications précédentes, **caractérisé en ce que** la fosse est, au-dessus du volume tampon (2'), remplie d'une matière qui, d'une part, garantit une bonne perméabilité à l'eau en raison d'une proportion élevée de pores grossiers, mais, d'autre part, possède aussi une certaine capacité de retenue d'eau en raison d'une faible fraction d'argile ou d'argile grossière, par exemple avec du sable faiblement limoneux ou du sable faiblement argileux.
